# EUROPÄISCHE PATENTSCHRIFT

(11) **EP 2 073 343 B1**
(45) Veröffentlichungstag und Bekanntmachung des Hinweises auf die Patenterteilung: **08.02.2012**
(21) Anmeldenummer: 08105990.9
(22) Anmeldetag: 16.12.2008
(51) Int. Cl.: H02J 17/00

(54) **Sensor**
Sensor
Capteur

(30) Priorität: 21.12.2007 DE 102007062909
(43) Veröffentlichungstag der Anmeldung: 24.06.2009
(73) Patentinhaber: SICK AG, 79183 Waldkirch/Breisgau (DE)
(72) Erfinder: Dorer, Armin, 78120, Furtwangen (DE)
(74) Vertreter: Ludewigt, Christoph

(56) Entgegenhaltungen:
- WO-A-02/01086
- WO-A-03/034366
- WO-A-2007/000494

## Beschreibung

Die Erfindung betrifft einen magnetischen oder induktiven Sensor zur Erfassung einer Kolbenposition gemäß dem Oberbegriff des Anspruchs 1, sowie die Verwendung eines solchen Sensors.

Derartige Sensoren werden häufig an einem Gehäuse eines Arbeitszylinders angeordnet und haben sich zur genauen Positionsbestimmung durch berührungsloses Erfassen der Stellung von z. B. Pneumatik- oder Hydraulikkolben innerhalb des Arbeitszylinders bewährt. Ein derartiger Sensor ist beispielsweise aus der DE 10 2006 008 157 A1 bekannt. Dieser bekannte Sensor kann zwei bestimmte Kolbenpositionen erfassen. Einfachere Sensoren erfassen jeweils nur eine Kolbenposition.

Die elektrische Versorgung des Sensors sowie die Übertragung des Schaltsignals erfolgt über eine elektrische Leitung. Die Verlegung der Anschlussleitungen ist sehr material- und zeitaufwändig, da die Sensoren typischerweise in Industrierobotern eingesetzt werden und an einem einzigen Roboter bereits eine Vielzahl solcher Sensoren eingesetzt werden müssen. Kabelbäume mit 20 bis 30 Leitungen kommen häufig vor. Die Leitungen werden dann über Schleppketten an den beweglichen Teilen geführt. Leitungsbrüche sind die häufigste Ausfallursachen bei diesen Sensoren (ca. 80% der Ausfälle). Auch die Anbindung zwischen Sensorgehäuse und Anschlusskabel stellt im Bezug zur Dichtheit ebenfalls einen Schwachpunkt dar.

Es gibt von einigen Herstellern Demonstratoren bzw. Pilotanlagen, in denen drahtlose Sensoren betrieben werden. So bietet ABB drahtlose Sensoren an, deren Energieversorgung über riesige Leiterschleifen induktiv eingekoppelt wird, wobei die Leiterschleifen die gesamte Roboterzelle umspannen. Derartige Leiterschleifen sind sehr platz-, montage- und kostenaufwändig und die eingestrahlte Energie ist sehr hoch.

Weiter sind batteriebetriebene Funksensoren bekannt, die über die bekannten Nachteile verfügen wie begrenzte Lebensdauer und somit erhöhte Wartungskosten und keine ausreichende Anlagenverfügbarkeit. Bei der Vielzahl der an einem Industrieroboter notwendigen Sensoren ist dies nicht realisierbar.

Davon ausgehend ist es Aufgabe der Erfindung einen verbesserten magnetischen oder induktiven Sensor zur Erfassung einer Kolbenposition von außerhalb eines Arbeitszylinders bereitzustellen, der kabellos arbeiten kann und dabei einfach, kompakt und kostengünstig aufgebaut ist.

Diese Aufgabe wird gelöst durch einen Sensor mit den Merkmalen des Anspruchs 1.

Der erfindungsgemäße magnetische oder induktive Sensor weist eine Auswerteeinheit zur Erfassung einer Kolbenposition entlang eines Hubwegs eines Kolbens auf, wobei der Kolben einen als Dauermagneten ausgebildeten Kolbenmagneten trägt, dessen Position von der Auswerteeinheit erfassbar ist und wobei die Auswerteeinheit ein der Kolbenposition repräsentierendes Signal abgeben kann. Der Sensor ist dadurch gekennzeichnet, dass zur Energieversorgung der Auswerteeinheit eine Energieversorgungseinheit vorgesehen ist, die wenigstens ein Piezoelement und wenigstens einen Energiewandlermagneten aufweist, der bei Bewegung des Kolbens auf das Piezoelement wirkt und dass das Signal drahtlos von dem Sensor an eine übergeordnete Steuerung übertragbar ist.

Bei einer Bewegung des Kolbens wird über den Kolbenmagneten und durch die magnetische Kopplung eine Kraft auf den Energiewandlermagneten ausgeübt. Diese Kraft wird dann auf das Piezoelement übertragen und in an sich bekannter Weise am Piezoelement eine elektrische Spannung erzeugt. Die so erzeugte Energie kann genutzt werden, um den Sensor zu betreiben, das heißt die Kolbenposition zu erfassen und ein die Kolbenposition repräsentierendes Signal an einen Empfänger einer übergeordneten Steuerung zu übertragen.

Aufgrund der sensoreigenen, autarken Energieversorgung ist für den Betrieb des Sensors weder eine Batterie noch eine Anschlussleitung notwendig. Das reduziert nicht nur den Montage- und Installationsaufwand erheblich, sondern es sind weder Schleppketten noch Kabelkanäle erforderlich. Durch den somit möglichen Verzicht auf sämtliche Kabel für den erfindungsgemäßen Sensor wird die Verfügbarkeit der Anlage, in der die Sensoren eingesetzt werden, erheblich erhöht und Stillstandszeiten der Anlage reduziert, da ein Ausfall durch Leitungsbrüche nicht mehr auftreten kann. Daneben sind neue Anwendungen mit frei bewegbaren, also ungebundenen Magnetsensoren möglich.

Des Weiteren ist eine völlige Kapselung des Sensors möglich, was insbesondere in Anlagen für die Lebensmittelindustrie, bei der aggressive Reinigungsmittel eingesetzt werden oder auch in Anwendungen mit Explosionsschutzbedingungen vorteilhaft ist.

Einen weiteren Vorteil stellt der mit der Kabelfreiheit einhergehende einfache Austausch von Sensoren dar.

Eine Spannungserzeugung am Piezoelement findet statt, wenn auf das Piezoelement eine Druckkraft oder eine Zugkraft wirkt. Die Verformung des Piezoelementes spielt sich im µm-Bereich ab und ist daher vernachlässigbar. Damit kann der Sensor ohne bewegte Teile ausgebildet werden, wodurch keinerlei mechanische Abnutzung auftritt. Die erzeugte Energie ist außerdem weitestgehend unabhängig von der Geschwindigkeit des Kolbenmagneten und damit weitestgehend unabhängig von der Geschwindigkeit, mit der sich der Kolben im Arbeitszylinder bewegt. Daraus ergibt sich auch eine hohe Lebensdauer, und kompakte Bauformen sind realisierbar. Das eröffnet die Möglichkeit, den erfindungsgemäßen Sensor in bekannter Weise (wie beispielsweise in DE 196 43 413 A1 oder DE 196 53 222 A1 beschrieben) in vorhandene Befestigungsnuten an einem Arbeitszylinder zu platzieren.

In Weiterbildung der Erfindung ist die Wirkrichtung des Energiewandlermagneten senkrecht zum Hubweg. Der Energiewandlermagnet wird dann beim Vorbeifahren des Kolbenmagnets in einer Phase zum Kolbenmagneten hingezogen und in einer anderen Phase vom Kolbenmagneten abgestoßen, so dass beide Vorgänge zur Energieerzeugung genutzt werden können. Vorteilhafterweise ist die magnetische Ausrichtung des Energiewandlermagneten dabei senkrecht zum Hubweg. Zu bemerken ist, dass die Energieerzeugung unabhängig ist von der Polrichtung des Kolbenmagneten und des Energiewandlermagneten, wobei vorteilhafterweise die magnetische Ausrichtung des Kolbenmagneten in Richtung des Hubwegs liegt.

Auch der Energiewandlermagnet ist bevorzugt ein Dauermagnet.

In einer konstruktiv einfachen Variante übt der Energiewandlermagnet bei Bewegung des Kolbens Druck auf das Piezoelement aus. Dieser kann vorteilhafterweise erhöht werden, indem der Energiewandlermagnet den Druck über einen Hebel auf das Piezoelement ausübt.

Eine Erhöhung des Drucks kann auch dadurch erreicht werden, dass der Energiewandlermagnet linear beweglich gelagert ist und bei Bewegung des Kolbenmagneten der Energiewandlermagnet entlang seiner Lagerung verschoben wird und das Piezoelement einen Anschlag bildet. Beim Anschlag des Energiewandlermagneten wirkt zusätzlich das Trägheitsmoment des Energiewandlermagneten auf das Piezoelement, was einen erheblichen Spannungsimpuls im Piezoelement induzieren kann, da in der Regel die Kolben an Arbeitszylindern von Industrierobotern und dergleichen sich sehr schnell bewegen und der Energiewandlermagnet, insbesondere wenn seine Polrichtung senkrecht zum Kolbenmagneten liegt und er in bzw. gegen die Polrichtung linear verschiebbar ist, sich sehr abrupt bewegt und entsprechend stark an das Piezoelement anschlägt, was eine entsprechend hohe Spannung induziert.

Alternativ könnte der Energiewandlermagnet bei Bewegung des Kolbens eine Biegekraft auf das Piezoelement ausüben, um eine elektrische Spannung am Piezoelement zu erzeugen.

Mit besonderem Vorteil können mehrere Piezoelemente und/oder Energiewandlermagnete vorgesehen sein, um die Energieausbeute zu erhöhen. So könnte beispielsweise ein Energiewandlermagnet sandwichartig zwischen zwei Piezoelementen angeordnet sein, so dass bei Vorbeibewegen des Kolbenmagneten in einer Phase der Bewegung des Kolbens eine Kraft auf das eine Piezoelement und in einer weiteren Phase der Kolbenbewegung eine Kraft in die andere Richtung auf das andere Piezoelement ausgeübt wird.

In Weiterbildung der Erfindung kann die Wirkung des Energiewandlermagneten auf das Piezoelement als Auslöser für das Signal genutzt werden.

Wenn der Sensor ein hermetisch dichtes Gehäuse aufweist, ist er mit besonderem Vorteil in Arbeitsbereichen einsetzbar, in denen aggressive oder gefährliche Medien zur Anwendung gelangen, beispielsweise im Lebensmittelbereich, wo zu Reinigungszwecken aggressive Reinigungsmittel verwendet werden oder in Applikationen, in denen explosive Medien eingesetzt werden.

Mit besonderem Vorteil ist der erfindungsgemäße Sensor zur Kolbenlagenbestimmung an einem Pneumatik- oder Hydraulikzylinder einsetzbar. Dabei könnte der Sensor vollständig in den Pneumatik- oder Hydraulikzylinder integriert sein, was die Handhabung und Reinigung eines solchen Zylinders erheblich erleichtert.

Im Folgenden wird die Erfindung anhand eines Ausführungsbeispiels unter Bezugnahme auf die Zeichnung im Einzelnen erläutert. In der Zeichnung zeigen:
- Fig. 1: eine schematische Darstellung eines erfindungsgemäßen Sensors an einem Arbeitszylinder;
- Fig. 2: eine schematische Darstellung eines Teils einer Energiever- sorgungseinheit des erfindungsgemäßen Sensors an einem Arbeitszylinder;
- Fig. 3: eine schematische Darstellung einer weiteren Ausfüh- rungsform;
- Fig. 4 und 5: schematische Darstellungen weiterer Ausführungsformen.

Ein in Fig. 1 dargestellter Arbeitszylinder 10, der ein Pneumatikzylinder eines nicht dargestellten Industrieroboters sein kann, enthält einen Kolben 12, der mittels einer Kolbenstange 14 in dem Arbeitszylinder 10 in Längsrichtung des Zylinders (Pfeil 16) innerhalb seiner beiden Endstellungen bewegbar ist. Die Kolbenposition ist mittels eines magnetischen oder induktiven Sensors 20 ermittelbar, wobei der Kolben 12 einen als Dauermagneten ausgebildeten Kolbenmagneten 22 trägt, dessen Position der Sensor 20 erfassen kann. Ein derartiger Sensor 20 ist beispielsweise beschrieben in der DE 10 2004 046 107 A1.

Der Sensor 20 ist in der Zeichnung (Fig. 1) nur schematisch dargestellt und enthält ein induktives oder magnetisches Sensorelement 24, das auf das Magnetfeld des Kolbenmagneten 22 reagiert, eine Auswerteeinheit 26, die bevorzugt in einem Mikrocontroller realisiert ist und in der die Signale des Sensorelementes 24 weiterverarbeitet werden, sowie gegebenenfalls notwendige Speicher. Der Sensor 20 ist an dem Arbeitszylinder 10 derart positioniert, dass er die gewünschte Kolbenposition über das Sensorelement 24 erfassen kann oder er ist dazu ausgebildet, elektronisch auf bestimmte Kolbenpositionen eingestellt werden zu können.

Erfindungsgemäß weist der Sensor 20 eine Energieversorgungseinheit 28 auf, die dazu geeignet ist, den Sensor 20 mit elektrischer Energie zu versorgen und die weiter unten näher erläutert wird. Des Weiteren weist der Sensor 20 eine Übertragungseinheit 30 auf, mittels derer Signale des Sensors 20, die unter anderem die Kolbenposition anzeigen, an eine übergeordnete Steuerung drahtlos übertragbar sind.

In Fig. 2 sind neben dem Arbeitszylinder 10 die wesentlichen Elemente der Energieversorgungseinheit 28 schematisch dargestellt. In diesem ersten Ausführungsbeispiel weist die Energieversorgungseinheit 28 einen als Dauermagneten ausgebildeten Energiewandlermagneten 32 auf, der sandwichartig zwischen zwei Piezoelementen 34 und 36 angeordnet ist, beispielsweise mit diesen verklebt sein kann. Bei Bewegung des Kolbens 12 wird der Kolbenmagnet 22 an dem Energiewandlermagneten 32 vorbeigeführt, so dass dieser in verschiedenen Phasen der Bewegung in Richtung des Doppelpfeiles 38 senkrecht zur Hubbewegung des Kolbens eine Kraft erfährt, wie dies weiter unten näher erläutert wird. Dadurch übt der Energiewandlermagnet 32 in den verschiedenen Phasen Druckkräfte - und wenn die Piezoelemente 34 und 36 und der Energiewandlermagnet 32 miteinander verklebt sind auch Zugkräfte - auf das Piezoelement 34 und das Piezoelement 36 aus. Dadurch werden in den Piezoelementen 34 und 36 Spannungen induziert, die über geeignete und nur schematisch dargestellte Leitungen 40 und 42 einer Energieversorgungselektronik 44 zugeführt werden, um letztendlich den Sensor 20 mit elektrischer Energie versorgen zu können.

Bevorzugt liegt die magnetische Ausrichtung des Kolbenmagneten 22 in Richtung des Hubweges, also in Richtung des Pfeils 16 und die magnetische Ausrichtung des Energiewandlermagneten 32 senkrecht zum Hubweg. Bewegt sich nun der Kolben 12 mit seinem Kolbenmagneten 22 aus der in Fig. 2 dargestellten Ausgangsstellung nach rechts, wird der Nordpol des Energiewandlermagneten 32 zunächst vom Südpol des Kolbenmagneten 22 angezogen, so dass in dieser Phase über den Energiewandlermagneten 32 eine Druckkraft auf das Piezoelement 36 ausgeübt wird und dieses eine elektrische Spannung an die Energieversorgungselektronik 44 liefern kann. Bei weiterer Bewegung des Kolbens 12 nähert sich der Nordpol des Kolbenmagneten 22 dem Nordpol des Energiewandlermagneten 32 an, und die bis dahin anziehende Kraft zwischen den beiden Magneten wandelt sich in eine abstoßende Kraft, so dass in dieser Phase der Bewegung der Energiewandlermagnet 32 in der Darstellung der Fig. 2 eine Kraft nach oben auf das Piezoelement 34 ausüben wird. Dadurch wird eine Spannung in dem Piezoelement 34 induziert, die wiederum an die Energieversorgungselektronik 44 abgeführt wird.

Prinzipiell wäre es genauso möglich, dass die Wirkrichtungen der Magnete parallel oder antiparallel zueinander ausgerichtet sind. So könnte beispielsweise der Energiewandlermagnet in Richtung des Hubweges ausgerichtet sein, also um 90° in die eine oder andere Richtung verdreht gegenüber der Darstellung in Fig. 2.

Die elektrische Spannung und damit die Energie, die gewonnen werden kann, ist dabei unabhängig von der Geschwindigkeit, mit der sich der Kolben 12 im Arbeitszylinder 10 bewegt, sondern ist abhängig von der Kraft, die der Energiewandlermagnet 32 auf die Piezoelemente 34 und 36 ausüben kann. Auch ist diese Art der Energieerzeugung weitgehend unabhängig von der Polrichtung des Kolbenmagneten 22 und des Energiewandlermagneten 32.

In Fig. 3 ist eine alternative Ausführungsform zu der nach Fig. 2 dargestellt. Hier ist der Energiewandlermagnet 32 linear beweglich gelagert, so dass er sich in Richtung des Doppelpfeiles 38 frei bewegen kann. Die Lagerung kann beispielsweise dadurch realisiert sein, dass der Energiewandlermagnet 32 in einem Röhrchen 46, das länger ist als der Energiewandlermagnet 32, gehalten ist. Bei Bewegung des Kolbenmagneten 22 reagiert der Energiewandlermagnet 32 wie oben beschrieben, wobei er sich jetzt entlang seiner Lagerung in dem Röhrchen 46 in Richtung 38 bewegen kann und somit nur Druckkräfte auf das Piezoelement 34 oder 36 ausüben kann. Dabei bilden die Piezoelemente 34 und 36 jeweils Anschläge des Verschiebeweges des Energiewandlermagneten 32. In realen Anwendungen bewegt sich der Kolben 12 relativ schnell und entsprechend abrupt wird der Energiewandlermagnet 32 von einem Anschlag (Piezoelement 34 oder 36) zum anderen Anschlag (Piezoelement 36 oder 34) verschoben, wobei aufgrund der Trägheit des Energiewandlermagneten 32 eine starke Erhöhung des Drucks im Moment des Anschlags auf das betreffende Piezoelement erfolgt. Dadurch wird ein erheblich erhöhter Spannungsimpuls im Piezoelement induziert. Selbstverständlich kann auch nur ein Piezoelement an einem Ende des Verschiebeweges vorgesehen sein.

Auch Kombinationen von Anordnungen der hier separat aufgeführten Ausführungsformen sind denkbar. So kann beispielsweise in dem Ausführungsbeispiel nach Fig. 3 der Verschiebeweg und die Polrichtung des Energiewandlermagneten um 90° gedreht sein, wie oben auch zu Fig. 2 ausgeführt.

Den weiteren Ausführungsbeispielen, die in den Fig. 4 und 5 dargestellt sind, liegt das gleiche Grundprinzip wie zu dem Ausführungsbeispiel nach Fig. 2 erklärt, zu Grunde, dass nämlich über den Kolbenmagneten 22 auf den Energiewandlermagneten 32 jeweils eine Kraft ausgeübt wird, die jetzt aber in anderer Weise in eine mechanische Druckkraft auf die Piezoelemente umgewandelt wird.

In dem Ausführungsbeispiel nach Fig. 4 ist der Energiewandlermagnet 32 an einem Ende eines Hebelarms 50 angeordnet und das andere Ende des Hebelarms 50 liegt fest an einem Punkt 52. Nach der Darstellung in Fig. 3 sind oberhalb und unterhalb des Hebelarms 50 die beiden Piezoelemente 34 und 36 angeordnet, so dass bei Ausübung einer Kraft in Richtung des Doppelpfeiles 38 auf den Energiewandlermagneten 32 über den Hebelarm 50 entweder eine Druckkraft auf das Piezoelement 34 bei Kraftausübung nach oben oder Druck auf das Piezoelement 36 über den Hebelarm 50 bei Kraftausübung auf den Energiewandlermagneten 32 nach unten ausgeübt wird. In analoger Weise, wie in dem vorangegangenen Ausführungsbeispiel nach Fig. 2, wird die über die Druckausübung auf die Piezoelemente induzierte Spannung der Energieversorgungselektronik 44 zugeführt. Aufgrund der Hebelwirkung des Hebelarms 50 können mit dieser Ausführungsform größere Kräfte auf die Piezoelemente 34 und 36 ausgeübt und damit höhere Spannungen zur Energieversorgung erzeugt werden. Auch könnten mehrere Energiewandlermagnete 32 an dem Hebelarm 50 angeordnet werden zur weiteren Erhöhung der Kraft auf die Piezoelemente 34 und 36.

In dem weiteren in Fig. 5 dargestellten Ausführungsbeispiel ist lediglich ein Piezoelement 34 vorgesehen, dass an seinem einen Ende fest eingespannt ist und an dessen anderem Ende 62 der Energiewandlermagnet 32 angeordnet ist, der zur Kraftvergrößerung eventuell über einen Hebelarm 64 mit dem Ende 62 verbunden ist. Wird jetzt bei Vorbeibewegen des Kolbenmagneten 22 eine Kraft auf den Energiewandlermagneten 32 wie in den vorherigen Ausführungsbeispielen ausgeübt, erfährt das Piezoelement 34 eine Biegekraft, was wiederum eine elektrische Spannung induziert, die an die Energieversorgungselektronik 44 abgeführt wird. In der Zeichnung in Fig. 4 ist die Biegebewegung des Piezoelements 34 durch die gebogene Form des Doppelpfeiles 38 angedeutet.

Auch für die weiteren Ausführungsformen nach Fig. 3 und 4 gilt, dass die elektrische Spannung und damit die Energie, die gewonnen werden kann, unabhängig von der Kolbengeschwindigkeit und unabhängig von der Polrichtung des Kolbenmagneten 22 und des Energiewandlermagneten 32 ist.

Die Ausführungsform nach Fig. 5 hat den weiteren Vorteil, dass sie sehr kompakt gebaut werden kann, da der sandwichartige Aufbau entfällt.

Da es in einfachen Anwendungen häufig vorkommt, dass ein Kolbenpositionssignal nur nach Bewegung eines Kolbens notwendig ist, kann in einer Ausführungsform der Erfindung das Kolbenpositionssignal ausgelöst werden, wenn die Energieversorgungseinheit aktiv ist, wenn also eine Wirkung des Energiewandlermagneten auf das Piezoelement durch die Bewegung des Kolbens erfolgt. In einem solchen Fall könnte das Sensorelement 24 entfallen und der Sensor 20 insgesamt noch kostengünstiger ausgestaltet werden. Allerdings wäre es dann vermutlich notwendig, den Sensor 20 korrekt an dem Arbeitszylinder zu positionieren, damit ein Schaltsignal bei der gewünschten Kolbenpositionen auftritt.

Da der erfindungsgemäße Sensor 20 vollständig kabellos arbeitet, kann ein Gehäuse des Sensors hermetisch dicht ausgestaltet werden. Er könnte sogar vollständig, mit Ausnahme einer Antenne, in einen Pneumatik- oder Hydraulikzylinder integriert werden.

## Patentansprüche

1. Magnetischer oder induktiver Sensor zur Erfassung einer Kolbenposition entlang eines Hubwegs eines Kolbens eines Arbeitszylinders, wobei der Kolben einen als Dauermagneten ausgebildeten Kolbenmagneten trägt, mit einer elektronischen Auswerteeinheit, mit der die Kolbenposition erfassbar ist und die ein die Kolbenposition repräsentierendes Signal abgeben kann, **dadurch gekennzeichnet, dass** zur Energieversorgung der Auswerteeinheit eine Energieversorgungseinheit vorgesehen ist, die wenigstens ein Piezoelement und wenigstens einen Energiewandlermagneten aufweist, der bei Bewegung des Kolbens auf das Piezoelement wirkt und dass das Signal drahtlos von dem Sensor an eine übergeordnete Steuerung übertragbar ist.

2. Sensor nach Anspruch 1, **dadurch gekennzeichnet, dass** die Wirkrichtung des Energiewandlermagneten senkrecht zum Hubweg ist.

3. Sensor nach einem der vorhergehenden Ansprüche, **dadurch gekennzeichnet, dass** die magnetische Ausrichtung des Energiewandlermagneten senkrecht zum Hubweg ist.

4. Sensor nach einem der vorhergehenden Ansprüche, **dadurch gekennzeichnet, dass** die magnetische Ausrichtung des Kolbenmagneten in Richtung des Hubwegs liegt.

5. Sensor nach einem der vorhergehenden Ansprüche, **dadurch gekennzeichnet, dass** der Energiewandlermagnet ein Dauermagnet ist.

6. Sensor nach einem der vorhergehenden Ansprüche, **dadurch gekennzeichnet, dass** der Energiewandlermagnet bei Bewegung des Kolbens Druck auf das Piezoelement ausübt.

7. Sensor nach Anspruch 6, **dadurch gekennzeichnet, dass** der Energiewandlermagnet linear beweglich gelagert ist und bei Bewegung des Kolbenmagneten der Energiewandlermagnet entlang seiner Lagerung verschoben wird und das Piezoelement einen Anschlag bildet.

8. Sensor nach Anspruch 6 **dadurch gekennzeichnet, dass** der Energiewandlermagnet den Druck über einen Hebel auf das Piezoelement ausübt.

9. Sensor nach einem der vorhergehenden Ansprüche, **dadurch gekennzeichnet, dass** der Energiewandlermagnet bei Bewegung des Kolbens eine Biegekraft auf das Piezoelement ausübt.

10. Sensor nach einem der vorhergehenden Ansprüche, **dadurch gekennzeichnet, dass** mehrere Piezoelemente vorgesehen sind und jedem ein Energiewandlermagnet zugeordnet ist.

11. Sensor nach einem der vorhergehenden Ansprüche, **dadurch gekennzeichnet, dass** die Wirkung des Energiewandlermagneten auf das Piezoelement als Auslöser für das Signal genutzt wird.

12. Sensor nach einem der vorhergehenden Ansprüche, **gekennzeichnet durch** ein hermetisch dichtes Gehäuse.

13. Verwendung eines Sensors nach einem der vorhergehenden Ansprüche zur Kolbenlagenbestimmung an einem Pneumatik- oder Hydraulikzylinder.

14. Verwendung eines Sensors nach einem der vorhergehenden Ansprüche zur Integration in einen Pneumatik- oder Hydraulikzylinder.

## Claims

1. A magnetic or inductive sensor for detecting a piston position along a stroke path of a piston of a work cylinder, wherein the piston carries a piston magnet formed as a permanent magnet, having an electronic evaluation unit with which the piston position can be detected and which can output a signal representing the piston position, **characterised in that** an energy supply unit is provided for the energy supply of the evaluation unit and has at least one piezo element and at least one energy conversion magnet which acts on the piezo element on the movement of the piston; and **in that** the signal can be transmitted wirelessly from the sensor to a master control.

2. A sensor in accordance with claim 1, **characterised in that** the direction of the action of the energy converter magnet is perpendicular to the stroke path.

3. A sensor in accordance with one of the preceding claims, **characterised in that** the magnetic orientation of the energy converter magnet is perpendicular to the stroke path.

4. A sensor in accordance with any one of the preceding claims, **characterised in that** the magnetic orientation of the piston magnet lies in the direction of the stroke path.

5. A sensor in accordance with any one of the preceding claims, **characterised in that** the energy converter magnet is a permanent magnet.

6. A sensor in accordance with any one of the preceding claims, **characterised in that** the energy converter magnet exerts pressure onto the piezo element on a movement of the piston.

7. A sensor in accordance with claim 6, **characterised in that** the energy converter magnet is linearly movably supported and is displaced along its support on a movement of the piston magnet and the piezo element forms an abutment.

8. A sensor in accordance with claim 6, **characterised in that** the energy converter magnet exerts the pressure onto the piezo element via a lever.

9. A sensor in accordance with any one of the preceding claims, **characterised in that** the energy converter magnet exerts a bending force onto the piezo element on a movement of the piston.

10. A sensor in accordance with any one of the preceding claims, **characterised in that** a plurality of piezo elements are provided and an energy converter magnet is associated with each of them.

11. A sensor in accordance with any one of the preceding claims, **characterised in that** the action of the energy converter magnet onto the piezo element is used as a trigger for the signal.

12. A sensor in accordance with any one of the preceding claims, **characterised by** a hermetically sealed housing.

13. Use of a sensor in accordance with any one of the preceding claims for determining the piston position at a pneumatic cylinder or hydraulic cylinder.

14. Use of a sensor in accordance with any one of the preceding claims for integration into a pneumatic cylinder or hydraulic cylinder.

## Revendications

1. Capteur magnétique ou inductif pour détecter la position d'un piston le long d'un trajet de déplacement d'un piston d'un cylindre de travail, dans lequel le piston porte un aimant de piston réalisé sous forme d'aimant permanent, comprenant une unité d'évaluation électronique au moyen de laquelle la position du piston peut être détectée et qui est capable de délivrer un signal représentant la position du piston,
**caractérisé en ce que** pour l'alimentation en énergie de l'unité d'évaluation, il est prévu une unité d'alimentation en énergie qui comprend au moins un élément piézoélectrique et au moins un aimant convertisseur d'énergie, qui agit sur l'élément piézoélectrique lors d'un déplacement du piston, et **en ce que** le signal est susceptible d'être transmis sans fil depuis le capteur vers une commande maître.

2. Capteur selon la revendication 1, **caractérisé en ce que** la direction d'action de l'aimant convertisseur d'énergie est perpendiculaire au trajet de déplacement.

3. Capteur selon l'une des revendications précédentes, **caractérisé en ce que** l'orientation magnétique de l'aimant convertisseur d'énergie est perpendiculaire au trajet de déplacement.

4. Capteur selon l'une des revendications précédentes, **caractérisé en ce que** l'orientation magnétique de l'aimant de piston est dans la direction du trajet de déplacement.

5. Capteur selon l'une des revendications précédentes, **caractérisé en ce que** l'aimant convertisseur d'énergie est un aimant permanent.

6. Capteur selon l'une des revendications précédentes, **caractérisé en ce que** l'aimant convertisseur d'énergie exerce une pression sur l'élément piézoélectrique lors d'un déplacement du piston.

7. Capteur selon la revendication 6, **caractérisé en ce que** l'aimant convertisseur d'énergie est monté linéairement mobile et lors d'un déplacement de l'aimant de piston, l'aimant convertisseur d'énergie est déplacé le long de sa monture et l'élément piézoélectrique forme une butée.

8. Capteur selon la revendication 6, **caractérisé en ce que** l'aimant convertisseur d'énergie exerce la pression via un levier sur l'élément piézoélectrique.

9. Capteur selon l'une des revendications précédentes, **caractérisé en ce que** l'aimant convertisseur d'énergie exerce lors d'un déplacement du piston une force de flexion sur l'élément piézoélectrique.

10. Capteur selon l'une des revendications précédentes, **caractérisé en ce qu'**il est prévu plusieurs éléments piézoélectriques, et **en ce qu'**un aimant convertisseur d'énergie est associé à chacun.

11. Capteur selon l'une des revendications précédentes, **caractérisé en ce que** l'action de l'aimant convertisseur d'énergie sur l'élément piézoélectrique est utilisée à titre de déclencheur pour le signal.

12. Capteur selon l'une des revendications précédentes, **caractérisé par** un boîtier hermétiquement étanche.

13. Utilisation d'un capteur selon l'une des revendications précédentes pour la détermination de la position du piston dans un cylindre pneumatique ou hydraulique.

14. Utilisation d'un capteur selon l'une des revendications précédentes pour l'intégration dans un cylindre pneumatique ou hydraulique.
